# EUROPÄISCHE PATENTSCHRIFT

(11) **EP 2 499 838 B1**
(45) Veröffentlichungstag und Bekanntmachung des Hinweises auf die Patenterteilung: **17.08.2016**
(21) Anmeldenummer: 10759854.2
(22) Anmeldetag: 22.09.2010
(51) Int. Cl.: H04R 1/04

(54) **MIKROFONMODUL SOWIE MIKROFONSYSTEM MIT DEM MIKROFONMODUL**
MICROPHONE MODULE AND MICROPHONE SYSTEM HAVING THE MICROPHONE MODULE
MODULE MICROPHONE ET SYSTÈME DE MICROPHONE COMPRENANT LE MODULE MICROPHONE

(30) Priorität: 09.11.2009 DE 102009052297
(43) Veröffentlichungstag der Anmeldung: 19.09.2012
(73) Patentinhaber: Robert Bosch GmbH, 70442 Stuttgart (DE)
(72) Erfinder: KOCH, Hartwig, 31139 Hildesheim (DE); KIEHNE, Holger, 31224 Peine (DE); KLINGLER, Florian, 37073 Goettingen (DE); CIRCA, Radu, 31134 Hildesheim (DE); HOFMANN, Frank, 31139 Hildesheim (DE); SPREITZ, Gerald, 30880 Laatzen (DE); JAKOBLEW, Sascha, 31141 Hildesheim (DE)
(86) Internationale Anmeldenummer: PCT/EP2010/063949
(87) Internationale Veröffentlichungsnummer: WO 2011/054594

(56) Entgegenhaltungen:
- EP-A1- 1 936 929
- WO-A1-2007/028628
- WO-A2-2007/052269
- DE-U1-202006 002 942
- US-A1- 2006 217 162

## Beschreibung

### Stand der Technik

Die Erfindung betrifft ein Mikrofonsystem nach Anspruch 1 sowie ein Verfahren nach Anspruch 9. Mikrofonsysteme mit drahtlosen Mikrofonen werden oftmals bei Veranstaltungen, wie zum Beispiel Diskussionen, Konzerten, Schauspielen etc eingesetzt und weisen üblicher Weise eine Mehrzahl von drahtlosen Mikrofonen auf, die von Nutzern, also Schauspielern, Musikern, Sängern etc. getragen werden, sowie eine oder mehrere Empfängerstationen auf, die die Audiosignale der drahtlosen Mikrofone empfangen und an Mischpulte, Verstärkeranlagen, Aufnahmegeräte etc. weitergeben. Neben der Grundfunktionalität, der Übertragung von Audiosignalen, sind Mikrofonsysteme bekannt geworden, die weitere Funktionen umsetzen:
In der Druckschrift CN 1444417 A wird ein Karaokemikrofon vorgestellt, welches einen Bildschirm aufweist, auf dem der Text eines zu singenden Liedes anzeigbar ist. Der Text wird vor der Veranstaltung auf das Mikrofon aufgespielt, während der Veranstaltung kann der Nutzer mit Hilfe von Knöpfen den Text des Liedes weiterscrollen oder zu einem anderen Lied wechseln.

Die Druckschrift DE 100 35 824 A1 betrifft dagegen ein System mit einer Mehrzahl von drahtlosen Sendeeinheiten, welche auch als Mikrofone ausgebildet sein können, sowie eine zentrale Empfangseinheit, wobei die Sendeeinheit und die Empfangseinheit zum einen über einen Kanal zur Übertragung von Audioinformationen und zum anderen über einen bidirektionalen Kanal verbunden sind, welcher den Austausch von technischen Informationen und damit einen technischen Abgleich zwischen der Sendeeinheit und der Empfangseinheit ermöglicht. Diese Druckschrift bildet wohl den nächstkommenden Stand der Technik.

Die Druckschrift WO2007052269A2 betrifft ein weiteres Beispiel für ein drahtloses Mikrofon.

Die Druckschrift WO2007028628A1 betrifft ein Mikrofon und ein Verfahren zum Übertragen von Audiodaten von einem Mikrofon, wobei das Mikrofon eine Anzeigeeinheit zur Anzeige von einer unzureichenden Spannungsversorgung oder von anderen Fehlern aufweist. Besonders erwähnenswert ist, dass in der Druckschrift vorgeschlagen wird, derartige interne Fehlermeldungen des Mikrofons mit einer akustischen Meldung im Kopfhörer anzuzeigen.

Die Druckschrift DE202006002942U1, die den nächstkommenden Stand der Technik bildet, betrifft einen Adapter für ein Mikrofon, wobei der Adapter einen Bildschirm aufweist, auf dem sich Informationen, beispielsweise eine Zeiteinblendung, die einen Einsatzzeitpunkt des Benutzers angeben bzw. vorzählen kann sowie Parameteranzeigen, einblenden lassen.

Die EP 1 936 929 A1 offenbart ein haptisches Erzeugungsverfahren und -system für ein Mobiltelefon. Ein Vibrationsereignis wird in einem Betriebsmodus erkannt. Ein dem Vibrationsereignis entsprechender Vibrationscode wird von einer Abbildungstabelle abgerufen. Eine Steuernachricht, die den Vibrationscode enthält, wird erzeugt, und die Steuernachricht wird an zumindest ein Ziel-Mobiltelefon übertragen.

Die US 2006 /0217162 A1 offenbart verschiedene Verfahren und Vorrichtungen für ein drahtloses Audiosystem für eine Anzahl von Benutzern. Das System umfasst eine Basiseinheit, die geeignet ist zum entfernbaren Aufbewahren von, Aufladen von und Kommunizieren mit persönlichen Mikrofonmodulen. Das System enthält auch eine Vielzahl von persönlichen Mikrofonmodulen, die jeweils geeignet sind zum Entfernen und Anbringen an der Kleidung eines Benutzers, und um drahtlos mit der Basiseinheit zu kommunizieren.

### Offenbarung der Erfindung

Im Rahmen der Erfindung wird ein Mikrofonsystem mit den Merkmalen des Anspruches 1 sowie ein Verfahren mit den Merkmalen des Anspruches 9 vorgeschlagen. Bevorzugte oder vorteilhafte Ausführungsformen der Erfindung ergeben sich aus den Unteransprüchen, der nachfolgenden Beschreibung und den beigefügten Figuren. Das erfindungsgemäße Mikrofonsystem umfasst mindestens ein Mikrofonmodul. Das Mikrofonmodul umfasst ein Mikrofon zur Aufnahme von Audiosignalen und/oder ist mit diesem Mikrofon zum Beispiel über eine kabelgebundene oder kabelfose Schnittstelle verbindbar. Vorzugsweise ist das

Mikrofonmodul tragbar oder mobil ausgebildet. Das Mikrofonmodul ist zur Verwendung auf einer Bühne angepasst.

Mikrofonmodul tragbar oder mobil ausgebildet. Das Mikrofonmodul umfasst eine Sendeeinheit, welche zur drahtlosen Übertragung von Audioinformationen an eine Basisstation ausgebildet ist. Die drahtlose Übertragung erfolgt bevorzugt in Sendefrequenzen im VHF/UHF-Bereich. Insbesondere erfolgt die Übertragung der Audioinformationen als eine digitale Übertragung. Vorzugsweise ist die Sendeleistung der Sendeeinheit ausgebildet, um über eine Distanz von mehr als 5 Metern, vorzugsweise mehr als 10 Metem und insbesondere mehr als 15 Meter die Audioinformationen an die Basisstation senden zu können.

Das Mikrofonmodul umfasst ferner eine Empfangseinheit, wobei die Empfangseinheit zum Empfang von drahtlos übertragenen Statusinformationen und/oder Nachrichten von einem Sender ausgebildet ist. Mit der Empfangseinheit wird somit ein Rückkanal etabliert, welcher einen Datenfluss in Richtung des Mikrofonmoduls erlaubt.

Erfindungsgemäß wird eine Ausgabeeinrichtung als Bestandteil des Mikrofonmoduls vorgeschlagen, welche zur Ausgabe der übertragenenen Statusinformation und/oder Nachrichten an einen Nutzer des Mikrofonmoduls ausgebildet ist. Mit dieser Ergänzung ist das Mikrofonmodul ausgebildet, aktuelle und/oder Online-Daten von dem Sender zu empfangen, die an den Nutzer des Mikrofonmoduls als Adressaten gerichtet sind.

Während im bisherigen Stand der Technik nur die Rückführung von technischen Konfigurationsparametern über Rückkanäle bekannt war, wird die Funktionalität des Mikrofonmoduls erfindungsgemäß erweitert, indem dem Nutzer des Mikrofonmoduls Statusinformationen und/oder Nachrichten über den Rückkanal übermittelt und bekannt gegeben werden können. Der Vorteil der Erfindung ist insbesondere darin zu sehen, dass die gezielte Verteilung von Informationen auch während einer Veranstaltung z.B. auf einer Bühne möglich ist. Gerade bei großen Veranstaltungen hilft die Erfindung, Fehler während der Veranstaltung zu vermeiden. Bislang mussten die Nutzer z.B. auf Regieanweisungen reagieren, die per Blickkontakt, Handzeichen oder im ungünstigsten Fall akustisch erteilt wurden, die auch zu Mißverständnissen führen konnten. Mit der drahtlosen Verteilung von solchen und weiteren Anweisungen als Nachrichten oder von anderen Statusinformationen über die mobilen Mikrofonmodule sind die Nutzer direkt, selektiv und damit unverwechselbar adressierbar.

Bei einer bevorzugten Weiterbildung der Erfindung umfassen die Statusinformationen einen Veranstaltungsverlauf und/oder -zustand. Beispielsweise kann als Statusinformation ein Countdownsignal übertragen bzw. angezeigt werden, wann das Mikrofonmodul online, also auf Sendung, geht. Es kann beispielsweise auch die verbleibende Restdauer einer Veranstaltung als Countdownsignal oder die vorraussichtliche Uhrzeit des Endes einer Veranstaltung angezeigt werden. Weitere Statusinformationen können als die Übertragungsqualität der Audioinformationen von der Sendeeinheit zu der Basisstation ausgebildet sein. Durch eine Ausgabe der Übertragungsqualität auf der Ausgabeeinrichtung kann der Nutzer z.B. erkennen, ob er sich zu weit von der Basisstation entfernt hat. Es ist auch möglich, dass als Statusinformation eine Nutzer-ID übertragen wird, die die Rolle oder ein Pseudonym für ein Benutzerprofil für das Mikrofonmodul darstellt. Beispielsweise kann als Nutzer-ID "Backing Vocal" oder "Lead Vocal" angezeigt werden. Hierdurch kann der Nutzer prüfen, ob er das richtige Mikrofonmodul erhalten hat. Verwechslungen, insbesondere bei großen Veranstaltungen mit vielen Mikrofonmodulen, können dadurch vermieden werden. Die Statusinformationen können auch einen Verstärkerstatus umfassen, wobei angezeigt wird, ob das Mikrofonmodul gerade auf Sendung bzw. auf die Lautsprecher geschaltet ist oder sich in einem "Mute"-Zustand befindet.

Bei einer möglichen Ausbildung der Erfindung umfassen die Nachrichten zum Beispiel technische Nachrichten an den Nutzer. Es ist auch möglich, dass die Nachrichten Anweisungen an den Nutzer, insbesondere Regieanweisungen, umfassen, die besonders bevorzugt in Textform übertragen werden. Auch die Umsetzung einer Teleprompterfunktion ist möglich, wobei als Nachricht ein zu sprechender Text übertragen wird.

Bei einer bevorzugten Ausführungsform der Erfindung weist die Ausgabeeinrichtung einen Bildschirm auf, auf dem die Statusinformationen und/oder die Nachrichten anzeigbar sind. Der Bildschirm bildet damit die Schnittstelle zwischen dem Mikrofonmodul und dem Nutzer. Alternativ oder ergänzend können auch andere Anzeigeelemente, wie zum Beispiel LEDs, Lichterreihen etc. auf dem Mikrofonmodul angeordnet sein.

Erfindungsgemäß umfasst die Ausgabeeinrichtung eine Vibrationsalarmeinrichtung zur Ausgabe eines Statushinweises des Mikrofonmoduls, also zum Beispiel ähnlich einem Anrufton. Die Vibrationsalarmeinrichtung kann so angesteuert werden, dass der Nutzer unauffällig auf den Eingang neuer Statusinformationen und/oder Nachrichten hingewiesen wird. Es ist auch möglich die Vibrationsalarmeinrichtung zur Ausgabe von Statusinformationen und/oder Nachrichten zu verwenden, indem diese - z.B. ähnlich einem Morsecode - kodiert werden.

Ein weiterer Gegenstand der Erfindung betrifft ein Mikrofonsystem mit den Merkmalen des Anspruches 6, welches mindestens ein Mikrofonmodul, vorzugsweise mehrere Mikrofonmodule, nach einem der vorhergehenden Ansprüche bzw. wie sie zuvor beschrieben wurde, umfasst, und welches einen Sender aufweist, der zur Übermittlung der Statusinformationen und/oder der Nachrichten in Form einer drahtlosen Übertragung an das Mikrofonmodul ausgebildet ist. Der Sender kann als eine separate Baueinheit ausgebildet sein, die in besonderen Ausführungsformen sogar tragbar realisiert ist, sodass beispielsweise ein Regisseur diesen bei sich tragen kann. Alternativ ist der Sender in der Basisstation angeordnet, kann jedoch beliebige Schnittstellen zur drahtlosen oder kabelgebundenen Fernsteuerung aufweisen, so dass z.B. von einem Mischpult aus, Statusinformationen und/oder Nachrichten an den Nutzer übersandt werden können.

Bei einer Weiterbildung der Erfindung umfasst das Mikronfonsystem mindestens einen Repeater, der beabstandet zu dem Sender anordbar ist und der dem Sender zugeordnet ist. Der Repeater ist in seiner üblichen Definition eine Einheit, die ein Signal, in diesem Fall die Statusinformation und/oder Nachrichten, empfängt, diese dann neu aufbereitet und wieder aussendet. Der Repeater dient insbesondere dazu, die Reichweite des Senders zu vergrößern.

Es kann auch vorgesehen sein, dass die Reichweite des Senders mit dem mindestens einen Repeater größer ausgebildet ist als die Reichweite der Basisstation, so dass bei verminderter Übertragungsqualität hinsichtlich der Übertragung der Audioinformationen der Nutzer über den Sender bzw. die Repeater darüber informiert werden kann, dass er den Empfangsbereich der Basisstation zu verlassen droht oder sogar bereits verlassen hat.

Bei einer möglichen Weiterbildung der Erfindung sind die Mikrofonmodule selektiv adressierbar, sodass von dem Sender ein oder mehrere Mikrofonmodule selektiert werden können und individuell Nachrichten und/oder Statusinformationen übertragen werden können. Insbesondere kann vorgesehen sein, dass die Statusinformation und/oder Nachrichten an mindestens zwei Mikrofonmodule zeitgleich, oder an eine selektierte Gruppe von Mikrofonmodulen gesendet wird. Es ist damit möglich, eine Broadcast-Nachricht an mehrere oder alle Nutzer der Mikrofonmodule zu senden.

Ein weiterer Gegenstand der Erfindung betrifft ein Verfahren mit den Merkmalen des Anspruches 11, welches zur Übertragung von Statusinformationen und/oder Nachrichten auf ein Mikrofonmodul, wie es zuvor beschrieben wurde bzw. nach einem der vorhergehenden Ansprüche, dient. Das Verfahren zeichnet sich dadurch aus, dass die Statusinformationen und/oder Nachrichten im Betrieb, also parallel zur Übertragung der Audioinformation, insbesondere bei laufender Veranstaltung an das Mikrofon übertragen werden.

Weitere Merkmale, Vorteile und Wirkungen der Erfindung ergeben sich aus der nachfolgenden Beschreibung eines bevorzugten Ausführungsbeispiels der Erfindung sowie den beigefügten Figuren. Dabei zeigen:
Figur 1 eine schematische Blockdarstellung eines Mikrofonsystems als ein Ausführungsbeispiel der Erfindung;
Figur 2 eine stark schematisierte Draufsicht auf eine Bühne zur Illustration einer Erweiterung des Mikrofonsystems in der Figur 1.

Die Figur 1 zeigt in einer stark schematisierten Darstellung ein Mikrofonsystem 1, welches ein Mikrofonmodul 2 und eine Basisstation 3 umfasst. Optional ist ein zusätzlicher Sender 4 dargestellt, welcher nachfolgend noch erläutert wird. Das Mikrofonmodul 2 ist tragbar ausgebildet und ist von seinem Einsatzzweck bestimmt, beispielsweise von einem Moderator, einem Sänger etc. benutzt zu werden.

Das Mikrofonmodul 2 weist ein integriertes Mikrofon (nicht dargestellt) oder zumindest eine Schnittstelle 5 zur Anbindung eines externen Mikrofons zur Aufnahme des Gesangs oder der Sprache oder anderen Audiosignalen auf. Diese Audiosignale werden dann über eine Sendeeinheit 6 digitalisiert, komprimiert und gegebenenfalls mit einem Fehlerschutz versehen und über eine drahtlose Übertragungsstrecke 7 an die Basisstation 3 übertragen. Dort werden die drahtlos übertragenen Audioinformationen in einer Empfangseinheit 8 wieder aufbereitet und beispielsweise an einer Schnittstelle 9 an ein Mischpult, an eine Verstärkeranlage etc. weitergegeben.

Ergänzend weist das Mikrofonmodul 2 eine Empfangseinheit 10 für ein Rückkanalsignal 11 auf, welches ebenfalls drahtlos übertragen wird. Das Rückkanalsignal 11 kann dabei wahlweise von der Basisstation 3 von einem internen Sender 12 oder von dem externen Sender 4 übermittelt werden. Es ist auch möglich, dass sowohl Basisstation 3 mit integriertem Sender 12 als auch zusätzliche Sender 4 eingesetzt werden.

Das Mikrofonmodul 2 weist eine Anzeigeeinrichtung 13 auf, die beispielsweise als LCD, TFT-Display oder eine andere Art eines Bildschirms ausgebildet sein kann. Optional ergänzend umfasst das Mikrofonsystem 2 weitere optische, haptische oder sogar akustische Signaleinrichtungen 14. Erfindungsgemäss umfasst das Mikrofonmodul einen Vibrationsalarm, z.B. um den Nutzer des Mikrofonmoduls 2 auf den Eingang von Daten im Zusammenhang mit dem Rückkanalsignal 11 aufmerksam zu machen oder diese Daten auszugeben.

Im Betrieb werden über das Rückkanalsignal 11 Statusinformationen und/oder Nachrichten von der Basisstation 3 oder dem Sender 4 an die Empfangseinheit 10 übertragen und an der Ausgabeeinrichtung 13 an den Nutzer des Mikrofonmoduls 2 ausgegeben. Mit dieser Erweiterung ist es möglich, dass insbesondere während des Betriebs oder während einer Veranstaltung Nachrichten und/oder Statusinformationen dem Nutzer übermittelt werden. Die Signaleinrichtung 14 kann beispielsweise als Hinweissignal genutzt werden, dass eine neue Statusinformation oder eine neue Nachricht an der Anzeigeeinrichtung 13 vorliegt. Es ist auch möglich, dass Informationen, wie zum Beispiel ein Einsatzsignal, unmittelbar durch die Signalvorrichtung 14 ausgegeben werden.

Die Eingabe der Nachrichten bzw. der Statusinformationen läuft wahlweise über eine Schnittstelle 15 in der Basisstation 3 bzw. in dem Sender 4, welche beispielsweise mit einem Mischpult gekoppelt sein können, so dass vordefinierte Nachrichten von dem Mischpult über Sender 4 oder 12 als Rückkanalsignal 11 an das Mikrofonmodul 2 gesendet werden können. Alternativ oder ergänzend sind Bedienelemente 16 an der Basisstation 3 bzw. an dem Sender 4 vorgesehen, die eine unmittelbare Aktivierung von z.B. vordefinierten Statusinformationen und/oder Nachrichten ermöglichen.

Als mögliche Statusinformationen und/oder Nachrichten sind u.a. folgende Daten möglich: Signalqualität/Übertragungsqualität; Countdownsignale; Status: "Auf Sendung"/ "Mute"; Künstler-ID; Dauer des Konzertes/Uhrzeit.

Für den Fall, dass in einem Mikrofonsystem 1 mehrere Basisstationen 3 und/oder mehrere Mikrofonmodule 2 eingesetzt werden, weist jedes Mikrofonmodul 2 eine Identifikationsmöglichkeit auf, so dass jedes Mikrofonmodul 2 selektiv und individuell von der Basisstation 3 angesprochen werden kann. In diesem Fall ist es selbst bei Großveranstaltungen möglich, selektiv an jedes Mikrofonmodul 2 Statusinformationen und/oder Nachrichten zu übermitteln, um individuell und selektiv bestimmte Nutzer zu informieren. Es ist jedoch auch möglich, dass zeitgleich eine Mehrzahl von Mikrofonmodulen 2 im Sinne eines Broadcast eine Statusinformation und/oder eine Nachricht erhalten. Dieses ist beispielsweise sinnvoll, wenn eine ganze Gruppe von Nutzern mit Regieanweisungen versorgt werden soll.

Die Figur 2 illustriert eine schematische Draufsicht auf eine Bühne 17, auf der ein Mikrofonmodul 2 an verschiedenen Positionen A, B, C, D dargestellt ist. Die Basisstation 3 ist ergänzend mit einem Kreis 18 versehen, welcher sowohl die Reichweite der Empfangseinheit 8 als auch die Reichweite des integrierten Senders 12 darstellen soll.

Sobald der Akteur mit dem Mikrofonmodul 2 an der Position A den Kreis 18 verlässt, können weder Audioinformationen von dem Mikrofonmodul 2 an die Basisstation 3 noch Nachrichten und/oder Statusinformationen in Gegenrichtung übertragen werden. Um zumindest eine Übertragung der Nachrichten und/oder Statusinformationen zu gewährleisten, ist das Mikrofonsystem 1 um eine Mehrzahl von Repeatern 19 ergänzt, die die Nachrichten und/oder Statusinformationen wiederholen. Durch die örtliche Verteilung der Repeater 19 sind auch entfernt gelegene Bereiche der Bühne 17 abgedeckt, so dass auf dem Mikrofonmodul 2 an den Positionen B, C, D zumindest Nachrichten und/oder Statusinformationen und insbesondere der Hinweis angezeigt werden kann, dass die Übertragungsqualität aufgrund des Verlassens des Kreises 18 ungenügend ist.

Wenn die Übertragung des Rückkanalsignals 11 eine größere Reichweite als die Übertragungsstrecke 7 aufweist, kann eine Warnung, z.B. vom Mikrofonmodul 2 oder von der Basisstation 3, ausgelöst werden, wenn das Mikrofonmodul 2 den Reichweitenbereich der Übertragungsstrecke 7 verlässt. Eine größere Reichweite des Rückkanalsignals 11 ist möglich, da diese Übertragung eine kleinere Datenrate benötigt als die Übertragungsstrecke 7.

## Patentansprüche

1. Mikrofonsystem (1)
mit mindestens einem Mikrofonmodul (2), umfassend eine Sendeeinheit (6), wobei die Sendeeinheit (6) zur drahtlosen Übertragung von Audioinformationen an eine Basisstation (3), ausgebildet ist, umfassend eine Empfangseinheit (10), wobei die Empfangseinheit (10) zum Empfang von drahtlos übertragenen Statusinformationen und/oder Nachrichten von einem Sender (4, 12) ausgebildet ist, und umfassend eine Ausgabeeinrichtung (13,14) zur Ausgabe der Statusinformationen und/oder Nachrichten an einen Nutzer des Mikrofonmoduls (2),
wobei das Mikrofonmodul zur Verwendung auf einer Bühne angepasst ist,
wobei das Mikrofonsystem (1) den Sender (4,12) umfasst, wobei der Sender (4, 12) ausgebildet ist, Statusinformationen und/oder Nachrichten drahtlos an das Mikrofonmodul (2) zu übermitteln,
**dadurch gekennzeichnet, dass** die Ausgabeeinrichtung (14) eine Vibrationsalarmeinrichtung umfasst.

2. Mikrofonsystem (1) nach Anspruch 1, **dadurch gekennzeichnet, dass** das Mikrofonsystem (1) die Basisstation umfasst, wobei der Sender (4) in der Basisstation (3) angeordnet ist.

3. Mikrofonsystem (1) nach Anspruch 1 oder 2, **dadurch gekennzeichnet dass** das Mikrofonsystem (1) mindestens einen Repeater (19) umfasst, wobei der mindestens eine Repeater (19) beabstandet zu dem Sender (4, 12) anordbar ist und der dem Sender zugeordnet ist.

4. Mikrofonsystem (1) nach einem der vorhergehenden Ansprüche, **dadurch gekennzeichnet, dass** das Mikrofonsystem (1) eine Mehrzahl von Mikrofonmodulen (2) umfasst, wobei die Statusinformationen und/oder Nachrichten von dem Sender (2) zugleich an mindestens zwei Mikrofonmodule (2) sendbar sind.

5. Mikrofonsystem (1) nach einem der vorhergehenden Ansprüche, **dadurch gekennzeichnet, dass** die Mikrofonmodule (2) selektiv adressierbar sind, wobei von dem Sender ein oder mehrere Mikrofonmodule (2) selektiert werden können und individuell Nachrichten und/oder Statusinformationen übertragen werden können.

6. Mikrofonsystem (1) nach einem der vorhergehenden Ansprüche, **dadurch gekennzeichnet, dass** die Statusinformationen einen Veranstaltungsverlauf, eine Übertragungsqualität der Audioinformationen, eine Nutzer-ID und/oder einen Verstärkerstatus umfassen.

7. Mikrofonsystem (1) nach einem der vorhergehenden Ansprüche, **dadurch gekennzeichnet, dass** die Nachrichten technische Nachrichten an den Nutzer, Anweisungen an den Nutzer und/oder Teleprompternachrichten umfassen.

8. Mikrofonsystem (1) nach einem der vorhergehenden Ansprüche, **dadurch gekennzeichnet, dass** die Ausgabeeinrichtung (13) einen Bildschirm umfasst, auf dem die Statusinformationen und/oder Nachrichten anzeigbar sind.

9. Verfahren zur Übertragung von Statusinformationen und/oder Nachrichten mit einem Mikrofonsystem (1) nach einem der vorhergehenden Ansprüche, wobei die Statusinformationen und/oder die Nachrichten von dem Sender (4, 12) an das Mikrofonmodul (2) übertragen werden.

## Claims

1. Microphone system (1)
having at least one microphone module (2), comprising a transmission unit (6), wherein the transmission unit (6) is designed for wireless transmission of audio information to a base station (3), comprising a reception unit (10), wherein the reception unit (10) is designed for reception of wirelessly transmitted status information and/or messages from a transmitter (4, 12), and comprising an output device (13, 14) for outputting the status information and/or messages to a user of the microphone module (2),
wherein the microphone module is adapted for use on a stage,
wherein the microphone system (1) comprises the transmitter (4, 12), wherein the transmitter (4, 12) is designed to transmit status information and/or messages to the microphone module (2) wirelessly,
**characterized in that**
the output device (14) comprises a vibration alarm device.

2. Microphone system (1) according to Claim 1, **characterized in that** the microphone system (1) comprises the base station, wherein the transmitter (4) is arranged in the base station (3).

3. Microphone system (1) according to Claim 1 or 2, **characterized in that** the microphone system (1) comprises at least one repeater (19), wherein the at least one repeater (19) is arrangeable at a distance from the transmitter (4, 12) and is associated with the transmitter.

4. Microphone system (1) according to one of the preceding claims, **characterized in that** the microphone system (1) comprises a plurality of microphone modules (2), wherein the status information and/or messages are sendable by the transmitter (2) to at least two microphone modules (2) at the same time.

5. Microphone system (1) according to one of the preceding claims, **characterized in that** the microphone modules (2) are selectively addressable, wherein the transmitter can select one or more microphone modules (2) and can transmit messages and/or status information individually.

6. Microphone system (1) according to one of the preceding claims, **characterized in that** the status information comprises an event profile, a transmission quality for the audio information, a user ID and/or an amplifier status.

7. Microphone system (1) according to one of the preceding claims, **characterized in that** the messages comprise technical messages to the user, instructions to the user and/or teleprompter messages.

8. Microphone system (1) according to one of the preceding claims, **characterized in that** the output device (13) comprises a screen on which the status information and/or messages is/are displayable.

9. Method for transmitting status information and/or messages using a microphone system (1) according to one of the preceding claims, wherein the status information and/or the messages is/are transmitted by the transmitter (4, 12) to the microphone module (2).

## Revendications

1. Système de microphone (1)
avec au moins un module microphone (2), comprenant une unité émettrice (6), l'unité émettrice (6) étant conçue pour la transmission sans fil d'informations audio à une station de base (3), comprenant une unité réceptrice (10), l'unité réceptrice (10) étant conçue pour réceptionner des informations de statut transmises sans fil et/ou des renseignements à partir d'un émetteur (4, 12) et comprenant un système d'édition (13, 14) pour éditer des informations de statut et/ou des renseignements à l'attention d'un usager du module microphone (2),
le module microphone étant adapté pour être utilisé sur une scène,
le système de microphone (1) comprenant l'émetteur (4, 12), l'émetteur (4, 12) étant conçu pour transmettre sans fil des informations de statut et/ou des renseignements au module microphone (2)
**caractérisé en ce que** le système d'édition (14) comprend un système d'alarme vibreur.

2. Système de microphone (1) selon la revendication 1, **caractérisé en ce que** le système de microphone (1) comprend la station de base, l'émetteur (4) étant placé dans la station de base (3).

3. Système de microphone (1) selon la revendication 1 ou la revendication 2, **caractérisé en ce que** le système de microphone (1) comprend au moins un répéteur (19), l'au moins un répéteur (19) pouvant être placé avec un écart par rapport à l'émetteur (4, 12) et étant associé à l'émetteur.

4. Système de microphone (1) selon l'une quelconque des revendications précédentes, **caractérisé en ce que** le système de microphone (1) comprend une pluralité de modules microphones (2), les informations de statut et/ou les renseignements pouvant être envoyés par l'émetteur (2) simultanément à au moins deux modules microphones (2).

5. Système de microphone (1) selon l'une quelconque des revendications précédentes, **caractérisé en ce que** les modules microphones (2) sont adressables sélectivement, l'émetteur pouvant sélectionner un ou plusieurs module(s) microphone(s) (2) et pouvant transmettre individuellement des renseignements et/ou des informations de statut.

6. Système de microphone (1) selon l'une quelconque des revendications précédentes, **caractérisé en ce que** les informations de statut comprennent le déroulement d'une manifestation, une qualité de transmission des informations audio, un identifiant utilisateur et/ou un statut d'amplificateur.

7. Système de microphone (1) selon l'une quelconque des revendications précédentes, **caractérisé en ce que** les renseignements comprennent des renseignements techniques à l'attention de l'utilisateur, des instructions à l'attention de l'utilisateur et/ou des renseignements de téléprompteur.

8. Système de microphone (1) selon l'une quelconque des revendications précédentes, **caractérisé en ce que** le système d'édition (13) comprend un écran sur lequel les informations de statut et/ou les renseignements sont.affichables.

9. Procédé destiné à transmettre des informations de statut et/ou des renseignements, avec un système de microphone (1) selon l'une quelconque des revendications précédentes, les informations de statut et/ou les renseignements étant transmis par l'émetteur (4, 12) au module microphone (2).
